# EUROPÄISCHE PATENTSCHRIFT

(11) **EP 2 378 054 B1**
(45) Veröffentlichungstag und Bekanntmachung des Hinweises auf die Patenterteilung: **28.08.2019**
(21) Anmeldenummer: 10004085.6
(22) Anmeldetag: 16.04.2010
(51) Int. Cl.: E21B 7/02, E02D 7/00, E02F 9/26

(54) **Baumaschine mit einer Sicherheitseinrichtung**
Construction machine with a safety device
Engin avec un dispositif de sécurité

(43) Veröffentlichungstag der Anmeldung: 19.10.2011
(73) Patentinhaber: BAUER Maschinen GmbH, 86529 Schrobenhausen (DE)
(72) Erfinder: Lanzl, Martin, 85051 Ingolstadt (DE); Haas, Josef, 86529 Schrobenhausen (DE); Mayr, Markus, 86676 Ehekirchen (DE); Angermeier, Manfred, 85123 Karlskron (DE); Elsner, Thomas, 86522 Schrobenhausen (DE)
(74) Vertreter: Wunderlich & Heim Patentanwälte Partnerschaftsgesellschaft mbB

(56) Entgegenhaltungen:
- US-A- 4 511 974
- US-A- 6 032 094
- US-A1- 2003 060 923
- US-A1- 2006 289 205
- US-A1- 2009 089 703

## Beschreibung

Die Erfindung betrifft eine Baumaschine mit einer Sicherheitseinrichtung, welche eine Trägereinheit und eine Betätigungseinheit aufweist, welche gegenüber der Trägereinheit verstellbar ist, gemäß Anspruch 1.

Beim Betrieb von Großbaumaschinen, wie beispielsweise Erdbohrgeräten, können an den Baumaschinen Kippmomente auftreten. Solche Kippmomente können statisch zum Beispiel durch ausladende Lasten, aber auch dynamisch zum Beispiel durch Fliehkräfte verursacht werden.

Um das Auftreten übermäßiger Kippmomente zu verhindern, ist es unter anderem bekannt, die Verstellwege ausladender Lasten zu begrenzen. Dies führt jedoch häufig auch zu einer Einschränkung des Betriebsbereiches der Baumaschine und somit zu einer Begrenzung der Einsatzmöglichkeiten der Baumaschine.

Eine gattungsgemäße Baumaschine mit einer Sicherheitseinrichtung bei einem Bohrgerät geht aus der US 2006/0289205 A1 hervor. Ein Gesamtschwerpunkt des Bohrgeräts kann ermittelt und zusammen mit einem zulässigen Grenzbereich des Schwerpunktes angezeigt werden. Mittels einer Steuerung wird eine Lage des Oberwagens gegenüber dem Unterwagen verstellt.

Aus der US 2009/0089703 A1 ist ein Anzeigesystem für ein Baugerät bekannt, bei dem eine Schwenklage eines Oberwagens zu einem Unterwagen ermittelt und angezeigt werden kann.

US 4,511,974 offenbart eine Vorrichtung und ein Verfahren zum Ermitteln und Anzeigen eines Kippgefahrbereichs eines Gabelstaplers mit einer Gabel. Der Kippgefahrbereich wird in einem dreidimensionalen Koordinatensystem in Abhängigkeit eines Gewichtes einer Fracht auf der Gabel, einer Position der Fracht auf der Gabel sowie in Abhängigkeit einer Hubhöhe der Gabel angezeigt.

**Aufgabe** der Erfindung ist es, eine Baumaschine anzugeben, die bei besonders hoher Betriebszuverlässigkeit der Baumaschine, insbesondere im Hinblick auf die Kippsicherheit, einen besonders großen Arbeitsradius, eine besonders große Einsatzvielfalt und eine besonders hohe Leistungsfähigkeit der Baumaschine gewährleistet.

Die Aufgabe wird durch eine Baumaschine mit den Merkmalen des Anspruchs 1 gelöst. Bevorzugte Ausführungsbeispiele sind in den abhängigen Ansprüchen angegeben.

Nach der Erfindung ist eine Sicherheitseinrichtung für eine Baumaschine vorgesehen, welche eine Trägereinheit und eine Betätigungseinheit aufweist, welche gegenüber der Trägereinheit verstellbar ist, mit mindestens einem Aufnehmer zum Erfassen der momentanen Lage der Betätigungseinheit relativ zur Trägereinheit, einer Anzeigeeinrichtung, mit welcher die momentane Lage der Betätigungseinheit relativ zur Trägereinheit anzeigbar ist, und einer Auswerteeinheit, durch welche abhängig von zumindest einem Eingabewert mindestens ein Verstellbereich der Betätigungseinheit ermittelbar ist, in welchem die Betätigungseinheit bei einer vorgegebenen Kippsicherheit der Baumaschine verstellbar ist, wobei der Verstellbereich gemeinsam mit der momentanen Lage der Betätigungseinheit mittels der Anzeigeeinrichtung anzeigbar ist.

Die Erfindung setzt an der Erkenntnis an, dass beim Verstellen einer schweren Betätigungseinheit relativ zu der Trägereinheit, welche diese Betätigungseinheit trägt, Schwerpunktsverschiebungen auftreten, die mit entsprechenden variablen Kippmomenten einhergehen. Um trotz dieser variablen Kippmomente einen kippsicheren Betrieb zu ermöglichen, ist erfindungsgemäß eine Auswerteeinheit vorgesehen. Diese Auswerteeinheit ermittelt einen Verstellbereich, in welchem die Betätigungseinheit gegenüber ihrer Trägereinheit sicher bewegt werden kann. Der sichere Stellbereich kann sich beispielsweise dadurch auszeichnen, dass in seinem Inneren ein vorgegebener Kippsicherheitsfaktor eingehalten wird. Zur Ermittlung des Verstellbereichs können in der Auswerteeinheit zum Beispiel entsprechende Kennlinienfelder oder Tabellen hinterlegt sein. Die Bestimmung des Verstellbereiches erfolgt dabei abhängig von zumindest einem Eingabewert, das heißt die Auswerteeinheit kann im Sinne einer Gesamtbetrachtung berücksichtigen, dass die Kippneigung nicht nur durch die Ausladung der Betätigungseinheit bestimmt ist, sondern auch durch weitere Faktoren beeinflusst wird, wie beispielsweise die Last an der Betätigungseinheit oder den dynamischen Zustand der Baumaschine. Daher kann es sich bei dem zumindest einen Eingabewert beispielsweise um den Durchmesser eines von der Betätigungseinheit gehaltenen Bohrrohres handeln, der über die damit einhergehende Masse des Bohrrohres wiederum das Kippmoment beeinflusst.

Weiterhin ist erfindungsgemäß eine Anzeigeeinrichtung vorgesehen, mit welcher dem Bediener sowohl der ermittelte sichere Verstellbereich als auch die tatsächliche momentane Verstellposition der Betätigungseinheit zusammen dargestellt werden. Der Bediener kann somit auf einen Blick erfassen, ob sich die Betätigungseinheit aktuell im Zentrum des sicheren Verstellbereichs befindet, was einen Hinweis auf hohe Sicherheitsreserven darstellt, oder ob in den Randbereichen des sicheren Verstellbereichs gearbeitet wird, in denen eine Erhöhung der Ausladung der Betätigungseinheit unter Umständen nicht mehr möglich ist. Der Bediener kann somit auch frühzeitig erkennen, ob zusätzliche Maßnahmen zur Erhöhung der Kippsicherheit erforderlich werden, wie beispielsweise die Begrenzung dynamischer Kräfte. Hierdurch wird ein besonders effizienter und zugleich sicherer Betrieb ermöglicht. Die Erfindung stellt somit eine visuelle Aufbereitung der aktuellen Kippsicherheitssituation zur Verfügung, die von einem Bediener besonders einfach und intuitiv erfassbar ist, und somit eine besonders hohe Betriebszuverlässigkeit ermöglicht.

Bei der Baumaschine kann es sich insbesondere um ein Erdbohrgerät handeln. In diesem Falle kann die Betätigungseinheit beispielsweise der Bohrantrieb für das Erdbohrwerkzeug sein, und die Trägereinheit der Unterwagen des Bohrgeräts.

Beispielsweise kann vorgesehen sein, dass die Betätigungseinheit relativ zur Trägereinheit um eine Hochachse verschwenkbar ist, dass mindestens ein Aufnehmer zum Erfassen der momentanen Schwenkposition der Betätigungseinheit relativ zur Trägereinheit um die Hochachse vorgesehen ist, und dass mittels der Anzeigeeinrichtung der Verstellbereich gemeinsam mit der momentanen Schwenkposition der Betätigungseinheit anzeigbar ist. Gemäß dieser Ausführungsform ist die Betätigungseinheit, beispielsweise der Bohrantrieb, um eine vertikal verlaufende Achse verstellbar, was einen besonders großen Arbeitsbereich der Baumaschine ermöglicht. Der Verstellbereich bezieht sich in diesem Fall auf den Schwenkwinkel um die Hochachse und die zuvor genannte momentane Lage der Betätigungseinheit umfasst zumindest die Schwenkposition um die Hochachse.

Weiterhin ist es zweckmäßig, dass die Betätigungseinheit radial zur Hochachse verstellbar ist, dass mindestens ein Aufnehmer zum Erfassen der momentanen Radialposition der Betätigungseinheit relativ zur Hochachse vorgesehen ist, und dass mittels der Anzeigeeinrichtung der Verstellbereich gemeinsam mit der momentanen Radialposition der Betätigungseinheit anzeigbar ist. Gemäß dieser Ausführungsform ist die Betätigungseinheit radial zu einer Hochachse verstellbar und der sichere Verstellbereich bezieht sich auf diesen radialen Verfahrweg. Demgemäß beinhaltet die zuvor genannte momentane Lage zumindest die Radialposition der Betätigungseinheit.

Die Sicherheitseinrichtung kann insbesondere bei einer mobilen Baumaschine zum Einsatz kommen, da hier oftmals der Kippsicherheit besondere Beachtung geschenkt werden muss. Demgemäß ist es zweckmäßig, dass die Trägereinheit ein Fahrgestell ist.

Insbesondere kann vorgesehen sein, dass die Betätigungseinheit zumindest ein Tiefbauwerkzeug, insbesondere ein Bohrwerkzeug, aufweist. Die Betätigungseinheit kann beispielsweise als Drehbohrantrieb und/oder Rüttelbohrantrieb für ein solches Tiefbauwerkzeug ausgebildet sein.

Grundsätzlich wäre es möglich, den Verstellbereich und die momentane Lage der Betätigungseinheit auf demselben Display, aber beispielsweise nebeneinander darzustellen. Besonders vorteilhaft ist es jedoch, dass die Anzeigeeinrichtung dafür eingerichtet ist, den Verstellbereich sowie die momentane Lage in einer gemeinsamen Lageskizze darzustellen. Eine derartige Darstellung ermöglicht ein besonders einfaches visuelles Erfassen der Kippsicherheitssituation durch den Bediener, da die momentane Lage unmittelbar mit den Grenzen des sicheren Verstellbereichs in Bezug gesetzt wird. Die Lageskizze wird zweckmäßigerweise auf einem Display angezeigt.

Im Hinblick auf die Darstellung der Daten kann es weiterhin vorteilhaft sein, dass der Verstellbereich von der Anzeigeeinrichtung bei Änderung der Lage der Betätigungseinheit ortsfest dargestellt wird. Gemäß dieser Ausführungsform wandert bei einer Verstellung der Betätigungseinheit die Darstellung der Betätigungseinheit über das Display, während der Verstellbereich im Display stehen bleibt. Hierdurch wird ein besonders ruhiges Bild erzeugt. Es ist jedoch grundsätzlich auch möglich, bei Änderung der Lage der Betätigungseinheit die Darstellung der Betätigungseinheit ortsfest zu belassen und die Darstellung des Verstellbereiches zu verschieben. Hierdurch kann ein besonders einfach zu erfassendes Bild erhalten werden.

Besonders zweckmäßig ist es, dass die Anzeigeeinrichtung eine stilisierte Draufsicht zumindest eines Teils der Baumaschine sowie des Verstellbereichs wiedergibt. Hierdurch wird eine intuitiv besonders einfach zu erfassende Situationsdarstellung zur Verfügung gestellt.

Nach der Erfindung kann es bevorzugt sein, dass die Anzeigeeinrichtung dafür eingerichtet ist, den Verstellbereich durch eine farbliche Hervorhebung darzustellen. Der Verstellbereich kann insbesondere durch eine farbliche Hervorhebung seiner Fläche in einem Display angezeigt werden. Beispielsweise kann vorgesehen sein, den zulässigen Verstellbereich im Display durch eine grüne Fläche anzuzeigen. Alternativ oder zusätzlich ist es möglich, die Grenzen des Verstellbereichs im Display als Linien darzustellen. Die momentane Lage der Betätigungseinheit kann beispielsweise durch einen Punkt und/oder ein Fadenkreuz im Display dargestellt werden, welcher bzw. welches sich bei Veränderung der momentanen Lage auf dem Display über dem dargestellten Verstellbereich bewegt. Es ist auch möglich, die momentane Lage der Betätigungseinheit durch eine stilisierte Wiedergabe der Betätigungseinheit im Display darzustellen, was den Abstraktionsaufwand verringert.

Eine weitere bevorzugte Ausgestaltung der Erfindung liegt darin, dass mittels der Auswerteeinheit ein erster Verstellbereich für unbeschränkten Betrieb und ein zweiter Verstellbereich für beschränkten Betrieb der Baumaschine ermittelbar sind. Unter dem Verstellbereich für beschränkten Betrieb kann dabei ein Bereich verstanden werden, bei dem zum Erzielen der notwendigen Kippsicherheit zusätzliche Betriebsparameter, wie beispielsweise die Belastung der Betätigungseinheit, beschränkt werden müssen, wohingegen im Verstellbereich für unbeschränkten Betrieb solche Einschränkungen zusätzlicher Betriebsparameter nicht erforderlich sind. Durch das Bereitstellen mehrerer Verstellbereiche kann der Arbeitsradius der Baumaschine erhöht werden.

In diesem Zusammenhang ist es vorteilhaft, dass die Anzeigeeinrichtung dafür eingerichtet ist, die beiden Verstellbereiche sowie die momentane Lage in einer gemeinsamen Lageskizze darzustellen, wobei die Verstellbereiche vorzugsweise in unterschiedlichen Farben dargestellt werden. Insbesondere kann der Verstellbereich für den unbeschränkten Betrieb grün und der Verstellbereich für den beschränkten Betrieb gelb dargestellt werden, was den üblichen Farben für unterschiedliche Gefahrenstufen entspricht, und somit eine besonders rasche Situationserfassung durch den Bediener ermöglicht.

Erfindungsgemäß ist vorgesehen, dass der mindestens eine Verstellbereich von der Auswerteeinheit abhängig von zumindest einem Eingabewert ermittelt wird. Zumindest ein Eingabewert kann dabei sensorisch erfasst werden und beispielsweise ein Wert betreffend die Position der Baumaschine oder ein Wert betreffend Kräfte, die an der Baumaschine wirken, sein. Alternativ oder zusätzlich kann vorgesehen sein, dass zumindest ein Eingabewert manuell eingebbar ist. Demgemäß ist es vorteilhaft, dass zur Beeinflussung des Verstellbereichs durch einen Bediener Betriebsparameter zum Betrieb der Baumaschine an der Auswerteeinheit vorgebbar sind. Beispielsweise kann vorgesehen sein, dass der Bediener Betriebsparameter betreffend die Ausführung des Bohrwerkzeuges eingibt. Oder es kann vorgesehen sein, dass der Bediener vorgibt, ob ein Bohrbetrieb durchgeführt wird, was mit den entsprechenden Betriebskräften einhergeht, oder ob ein reiner Handling-Betrieb zum Umsetzen des Bohrwerkzeuges durchgeführt wird.

Insbesondere ist es erfindungsgemäß, dass die Eingabewerte für die Auswerteeinheit über Aufnehmer an der Baumaschine erfassbar, von Hand eingebbar und/oder aus einer Datenbank auswählbar sind.

Die Erfindung betrifft auch eine Baumaschine mit einer erfindungsgemäßen Sicherheitseinrichtung.

Die Erfindung wir nachfolgend anhand bevorzugter Ausführungsbeispiele näher erläutert, welche schematisch in den beiliegenden Figuren dargestellt sind. In den Figuren zeigen:
- Fig. 1: eine Seitenansicht einer Baumaschine mit einer erfindungsgemäßen Sicherheitseinrichtung;
- Fig. 2: eine mögliche Anzeigedarstellung einer erfindungsgemäßen Sicherheitseinrichtung gemäß einer ersten Ausführungsform; und
- Fig. 3: eine Anzeigedarstellung gemäß einer zweiten Ausführungsform der Erfindung.

Eine Baumaschine mit einer erfindungsgemäßen Sicherheitseinrichtung ist in Fig. 1 dargestellt. Die Baumaschine 1 ist als mobiles Erdbohrgerät ausgebildet. Sie weist ein Raupenkettenfahrwerk auf, welches eine Trägereinheit 10 bildet. Auf dieser Trägereinheit 10 ist ein Oberwagen 11 der Baumaschine angeordnet. Der Oberwagen 11 ist um die Hochachse 3 schwenkbar an der Trägereinheit 10 vorgesehen. Am Oberwagen 11 wiederum sind Maststützen 12 angeordnet, welche einen Mast 14 tragen und mit dem Oberwagen 11 verbinden. Die Maststützen 12 sind dabei um horizontal verlaufende Achsen schwenkbar vorgesehen. Durch Verschwenken der Maststützen 12 kann der Mast 14 radial bezüglich dem Oberwagen 11 und somit der Trägereinheit 10 verstellt werden. Am Mast 14 wiederum ist ein Schlitten 15 vertikal verschiebbar angeordnet. An diesem Schlitten 15 ist eine Betätigungseinheit 18 vorgesehen, welche einen Bohrantrieb für ein Bohrgestänge 19 bildet.

Durch Verschwenken des Oberwagens 11 relativ zur Trägereinheit 10 kann auch die Betätigungseinheit 18 gegenüber der Trägereinheit 10 um die Hochachse 3 verschwenkt werden. Durch Verschwenken der Maststützen 12 kann die Betätigungseinheit 18 bezogen auf die Hochachse 3 radial zur Trägereinheit 10 verschwenkt werden.

Am Oberwagen 11 ist ein Aufnehmer 29 zum Erfassen der momentanen Schwenkposition des Oberwagens 11 und somit der Betätigungseinheit 18 relativ zur Trägereinheit 10 vorgesehen. Ferner ist am Oberwagen 11 ein weiterer Aufnehmer 28 zum Erfassen der momentanen Radialposition der Betätigungseinheit 18 relativ zum Oberwagen 11 und somit zur Trägereinheit 10 angeordnet. Dieser zweite Aufnehmer 28 ist als Drehwinkelaufnehmer zum Bestimmen des Schwenkwinkels der Maststützen 12 um die horizontale Schwenkachse ausgebildet.

Die erfindungsgemäße Sicherheitseinrichtung weist eine Auswerteeinheit 22 auf, welche zur Erfassung der momentanen Position der Betätigungseinheit 18 mit den Aufnehmern 28 und 29 in Signalverbindung steht. Ferner weist die Sicherheitseinrichtung eine Anzeigeeinrichtung 20 auf, die in der Bedienerkabine der Baumaschine 1 angeordnet ist. Die Auswerteeinheit 22 kann auch mit weiteren Aufnehmern an der Baumaschine 1 in Signalverbindung stehen, wobei als Beispiel für einen solchen weiteren Aufnehmer in Fig. 1 ein Aufnehmer 31 zur Bestimmung einer Zug- und/oder Druckkraft beim vertikalen Vorschub des Schlittens 15 bezüglich des Masts 14 gezeigt ist.

Mittels der Auswerteeinheit 22 und der Anzeigeeinrichtung 20 werden Lageskizzen erstellt und angezeigt, welche die Kippstabilität der Baumaschine 1 visualisieren. Ein Beispiel einer solchen Lageskizze 60 ist in Fig. 2 dargestellt. Eine solche Lageskizze 60 kann beispielsweise auf einem Display der Anzeigeeinrichtung 20 dargestellt werden.

Wie Fig. 2 zeigt, besteht die Lageskizze 60 aus einer stilisierten Draufsicht auf die Baumaschine 1. Sie zeigt eine stilisierte Darstellung 61 der Baumaschine 1 einschließlich einer stilisierten Darstellung 68 der Betätigungseinheit 18. Unterlegt ist die Darstellung mit einer abgegrenzten Fläche 71, welche einen sicheren Schwenkbereich repräsentiert. Diese Fläche 71 kann beispielsweise in der Anzeige grün dargestellt werden. Durch Betrachtung der Lageskizze 60 erkennt der Bediener, dass sich die stilisierte Darstellung 68 der Betätigungseinheit 18 innerhalb der Fläche 71 befindet, was dem Bediener zeigt, dass ein kippsicherer Betrieb gegeben ist. Befände sich die stilisierte Darstellung 68 außerhalb der Fläche 71, so deutete dies auf eine Kippgefahr hin.

Ein weiteres Beispiel einer Lageskizze 60 ist in Fig. 3 dargestellt. Beim Ausführungsbeispiel der Fig. 3 werden zwei Verstellbereiche bestimmt, nämlich ein erster Verstellbereich für unbeschränkten Betrieb und ein zweiter Verstellbereich für beschränkten Betrieb. In diesem beschränkten Betriebsmodus können zusätzliche Beschränkungen erforderlich sein, beispielsweise eine Beschränkung der Windenzugkräfte einer Hauptwinde, einer Hilfswinde und/oder einer Vorschubwinde.

Der erste Verstellbereich wird in der Lageskizze 60 durch die Fläche 71 repräsentiert, der zweite Verstellbereich durch die Fläche 72. Dabei kann die Fläche 71 beispielsweise grün und die Fläche 72 beispielsweise orange dargestellt sein. Je nachdem, ob sich die stilisierte Darstellung 68 der Betätigungseinheit 18 im Bereich der Fläche 71 oder im Bereich der Fläche 72 befindet, weiß der Bediener, ob unbeschränkter oder eingeschränkter Betrieb möglich ist.

Um den Bediener auf das Erreichen des zweiten, beschränkten Verstellbereichs hinzuweisen, kann auch vorgesehen sein, bei Erreichen des zweiten Bereichs mittels der Anzeigeeinrichtung 20 ein entsprechendes Hinweisfenster auszugeben, wobei auch ein Informationsfenster mit den zulässigen Zugkräften eingeblendet werden kann. Die Einblendung kann insbesondere auf demselben Display geschehen, das auch die Lageskizze 60 zeigt.

## Patentansprüche

1. Baumaschine (1) mit einer Sicherheitseinrichtung, welche eine Trägereinheit (10), einen Oberwagen (11), der schwenkbar um eine Hochachse (3) an der Trägereinheit (10) vorgesehen ist, einen Mast (14) und eine Betätigungseinheit (18) mit zumindest einem Tiefbauwerkzeug aufweist, welche gegenüber der Trägereinheit (10) verstellbar und mit einem Schlitten (15) an dem Mast vertikal verschiebbar angeordnet ist,
**dadurch gekennzeichnet,**
- **dass** mindestens ein Aufnehmer (28, 29) zum Erfassen der momentanen Lage der Betätigungseinheit (18) relativ zur Trägereinheit (10) vorgesehen ist,
- **dass** eine Anzeigeeinrichtung (20) vorgesehen ist, mit welcher die momentane Lage der Betätigungseinheit (18) relativ zur Trägereinheit (10) anzeigbar ist, und
- **dass** eine Auswerteeinheit (22) vorgesehen ist, durch welche abhängig von zumindest einem Eingabewert mindestens ein Verstellbereich der Betätigungseinheit (18) ermittelbar ist, in welchem die Betätigungseinheit (18) bei einer vorgegebenen Kippsicherheit der Baumaschine (1) verstellbar ist,
- wobei der Verstellbereich gemeinsam mit der momentanen Lage der Betätigungseinheit (18) mittels der Anzeigeeinrichtung (20) anzeigbar ist und
- wobei die Anzeigeeinrichtung (20) dafür eingerichtet ist, den Verstellbereich sowie die momentane Lage in einer gemeinsamen Lageskizze (60) darzustellen.

2. Baumaschine nach Anspruch 1,
**dadurch gekennzeichnet,**
- **dass** die Betätigungseinheit (18) relativ zur Trägereinheit (10) um eine Hochachse (3) verschwenkbar ist,
- **dass** mindestens ein Aufnehmer (29) zum Erfassen der momentanen Schwenkposition der Betätigungseinheit (18) relativ zur Trägereinheit (10) um die Hochachse (3) vorgesehen ist, und
- **dass** mittels der Anzeigeeinrichtung (20) der Verstellbereich gemeinsam mit der momentanen Schwenkposition der Betätigungseinheit (18) anzeigbar ist.

3. Baumaschine nach Anspruch 2,
**dadurch gekennzeichnet,**
- **dass** die Betätigungseinheit (18) radial zur Hochachse (3) verstellbar ist,
- **dass** mindestens ein Aufnehmer (28) zum Erfassen der momentanen Radialposition der Betätigungseinheit (18) relativ zur Hochachse (3) vorgesehen ist, und
- **dass** mittels der Anzeigeeinrichtung (20) der Verstellbereich gemeinsam mit der momentanen Radialposition der Betätigungseinheit (18) anzeigbar ist.

4. Baumaschine nach einem der vorstehenden Ansprüche,
**dadurch gekennzeichnet,**
**dass** die Trägereinheit (10) ein Fahrgestell ist und
**dass** das Tiefbauwerkzeug ein Bohrwerkzeug ist.

5. Baumaschine nach einem der vorstehenden Ansprüche,
**dadurch gekennzeichnet,**
**dass** der Verstellbereich von der Anzeigeeinrichtung (20) bei Änderung der Lage der Betätigungseinheit (18) ortsfest dargestellt wird.

6. Baumaschine nach einem der vorstehenden Ansprüche,
**dadurch gekennzeichnet,**
**dass** die Anzeigeeinrichtung (20) eine stilisierte Draufsicht zumindest eines Teils der Baumaschine (1) sowie des Verstellbereichs wiedergibt.

7. Baumaschine nach einem der vorstehenden Ansprüche,
**dadurch gekennzeichnet,**
**dass** die Anzeigeeinrichtung (20) dafür eingerichtet ist, den Verstellbereich durch eine farbliche Hervorhebung darzustellen.

8. Baumaschine nach einem der vorstehenden Ansprüche,
**dadurch gekennzeichnet,**
- **dass** mittels der Auswerteeinheit (22) ein erster Verstellbereich für unbeschränkten Betrieb und ein zweiter Verstellbereich für beschränkten Betrieb der Baumaschine (1) ermittelbar sind, und
- **dass** die Anzeigeeinrichtung (20) dafür eingerichtet ist, die beiden Verstellbereiche sowie die momentane Lage in einer gemeinsamen Lageskizze (60) darzustellen, wobei die beiden Verstellbereiche in unterschiedlichen Farben dargestellt werden.

9. Baumaschine nach einem der vorstehenden Ansprüche,
**dadurch gekennzeichnet,**
**dass** zur Beeinflussung des Verstellbereiches durch einen Bediener Betriebsparameter zum Betrieb der Baumaschine (1) an der Auswerteeinheit (22) vorgebbar sind.

10. Baumaschine nach einem der vorstehenden Ansprüche,
**dadurch gekennzeichnet,**
**dass** die Eingabewerte für die Auswerteeinheit (22) über Aufnehmer (31) an der Baumaschine (1) erfassbar, von Hand eingebbar und/oder aus einer Datenbank auswählbar sind.

## Claims

1. Construction machine (1) having a safety means, which construction machine has a carrier unit (10), an upper carriage (11) being pivotable about a vertical axis (3) at the carrier unit (10), a mast (14) and an actuation unit (18) having at least a foundation construction tool, the actuation unit being adjustable with respect to the carrier unit (10) and arranged with a carriage (15) vertically displaceable at the mast,
**characterized in that**
- at least one detecting means (28, 29) is provided for detecting the current position of the actuation unit (18) relative to the carrier unit (10),
- **in that** an indication means (20) is provided with which the current position of the actuation unit (18) relative to the carrier unit (10) can be indicated, and
- **in that** an evaluation unit (22) is provided, by means of which, depending on at least one input value, at least one adjustment range of the actuation unit (18) can be determined, in which the actuation unit (18) is adjustable at a given safety against tilting of the construction machine (1),
- wherein the adjustment range can be indicated together with the current position of the actuation unit (18) by means of the indication means (20), and
- wherein the indication means (20) is adapted to depict the adjustment range as well as the current position in one common sketch-map (60).

2. Construction machine according to claim 1,
**characterized in that**
- the actuation unit (18) is pivotable relative to the carrier unit (10) about a vertical axis (3),
- **in that** at least one detecting means (29) for detecting the current pivot position of the actuation unit (18) relative to the carrier unit (10) about the vertical axis (3) is provided, and
- **in that** by means of the indication means (20) the adjustment range can be indicated together with the current pivot position of the actuation unit (18).

3. Construction machine according to claim 2,
**characterized in that**
- the actuation unit (18) is adjustable radially to the vertical axis (3),
- **in that** at least one detecting means (28) for detecting the current radial position of the actuation unit (18) relative to the vertical axis (3) is provided, and
- **in that** by means of the indication means (20) the adjustment range can be indicated together with the current radial position of the actuation unit (18).

4. Construction machine according to any one of the preceding claims,
**characterized in that**
the carrier unit (10) is a running gear and
**in that** the foundation construction tool is a drilling tool.

5. Construction machine according to any one of the preceding claims,
**characterized in that**
on change of the position of the actuation unit (18) the adjustment range is depicted in a stationary manner by the indication means (20).

6. Construction machine according to any one of the preceding claims,
**characterized in that**
the indication means (20) renders a stylized plan view of at least a part of the construction machine (1) as well as the adjustment range.

7. Construction machine according to any one of the preceding claims,
**characterized in that**
the indication means (20) is adapted to depict the adjustment range through a colored highlighting.

8. Construction machine according to any one of the preceding claims,
**characterized in that**
- by means of the evaluation unit (22) a first adjustment range for unrestricted operation and a second adjustment range for restricted operation of the construction machine (1) can be determined, and
- **in that** the indication means (20) is adapted to depict both adjustment ranges as well as the current position in one common sketch-map (60), with both adjustment ranges being depicted in different colors.

9. Construction machine according to any one of the preceding claims,
**characterized in that**
in order to influence the adjustment range, operating parameters for operation of the construction machine (1) can be preset by an operator on the evaluation unit (22).

10. Construction machine according to any one of the preceding claims,
**characterized in that**
the input values for the evaluation unit (22) can be detected via detecting means (31) on the construction machine (1), be input manually and/or selected from a database.

## Revendications

1. Engin de construction (1) avec un dispositif de sécurité, lequel présente une unité de support (10), une structure supérieure (11), qui est prévue de manière à pouvoir pivoter autour d'un axe vertical (3) au niveau de l'unité de support (10), un mât (14) et une unité d'actionnement (18) avec au moins un outil de génie civil, laquelle peut être ajustée par rapport à l'unité de support (10) et est disposée de manière à pouvoir coulisser verticalement au niveau du mât avec un chariot (15),
**caractérisé en ce que**
- au moins un capteur (28, 29) servant à détecter la position instantanée de l'unité d'actionnement (18) par rapport à l'unité de support (10) est prévu,
- **en ce qu'**un dispositif d'affichage (20) est prévu, avec lequel la position instantanée de l'unité d'actionnement (18) par rapport à l'unité de support (10) peut être affichée, et
- **en ce qu'**une unité d'évaluation (22) est prévue, par laquelle peut être déterminée en fonction d'au moins une valeur saisie, au moins une zone d'ajustement de l'unité d'actionnement (18), dans laquelle l'unité d'actionnement (18) peut être ajustée dans le cas d'une sécurité de basculement prédéfinie de l'engin de construction (1),
- dans lequel la zone d'ajustement peut être affichée conjointement avec la position instantanée de l'unité d'actionnement (18) au moyen du dispositif d'affichage (20), et
- dans lequel le dispositif d'affichage (20) est conçu pour représenter la zone d'ajustement ainsi que la position instantanée sur une esquisse de position (60) commune.

2. Engin de construction selon la revendication 1,
**caractérisé en ce que**
- l'unité d'actionnement (18) peut être pivotée autour d'un axe vertical (3) par rapport à l'unité de support (10),
- **en ce qu'**au moins un capteur (29) servant à détecter la position de pivotement instantanée de l'unité d'actionnement (18) autour de l'axe vertical (3) par rapport à l'unité de support (10) est prévu, et
- **en ce que** la zone d'ajustement peut être affichée conjointement avec la position de pivotement instantanée de l'unité d'actionnement (18) au moyen du dispositif d'affichage (20).

3. Engin de construction selon la revendication 2,
**caractérisé en ce que**
- l'unité d'actionnement (18) peut être ajustée de manière radiale par rapport à l'axe vertical (3),
- **en ce qu'**au moins un capteur (28) servant à détecter la position radiale instantanée de l'unité d'actionnement (18) par rapport à l'axe vertical (3) est prévu, et
- **en ce que** la zone d'ajustement peut être affichée conjointement avec la position radiale instantanée de l'unité d'actionnement (18) au moyen du dispositif d'affichage (20).

4. Engin de construction selon l'une des revendications précédentes,
**caractérisé en ce que**
l'unité de support (10) est un châssis, et
**en ce que** l'outil de génie civil est un outil de forage.

5. Engin de construction selon l'une des revendications précédentes,
**caractérisé en ce que**
la zone d'ajustement est représentée de manière stationnaire par le dispositif d'affichage (20) lors de la modification de la position de l'unité d'actionnement (18).

6. Engin de construction selon l'une des revendications précédentes,
**caractérisé en ce que**
le dispositif d'affichage (20) reproduit une vue du dessus stylisée d'au moins une partie de l'engin de construction (1) ainsi que de la zone d'ajustement.

7. Engin de construction selon l'une des revendications précédentes,
**caractérisé en ce que**
le dispositif d'affichage (20) est mis au point pour représenter la zone d'ajustement par une surbrillance en couleur.

8. Engin de construction selon l'une des revendications précédentes,
**caractérisé en ce que**
- une première zone d'ajustement pour un fonctionnement illimité et une seconde zone d'ajustement pour un fonctionnement limité de l'engin de construction (1) peuvent être déterminées au moyen de l'unité d'évaluation (22), et
- **en ce que** le dispositif d'affichage (20) est conçu pour représenter les deux zones d'ajustement ainsi que la position instantanée sur une esquisse de position (60) commune, dans lequel les deux zones d'ajustement sont représentées dans des couleurs différentes.

9. Engin de construction selon l'une des revendications précédentes,
**caractérisé en ce que**
des paramètres de fonctionnement servant au fonctionnement de l'engin de construction (1) peuvent être prédéfinis au niveau de l'unité d'évaluation (22) par un utilisateur pour influencer la zone d'ajustement.

10. Engin de construction selon l'une des revendications précédentes,
**caractérisé en ce que**
les valeurs saisies pour l'unité d'évaluation (22) peuvent être détectées par l'intermédiaire de capteurs (31) au niveau de l'engin de construction (1), peuvent être saisies manuellement et/ou peuvent être choisies dans une base de données.
